# EUROPÄISCHE PATENTSCHRIFT

(11) **EP 0 777 776 B1**
(45) Veröffentlichungstag und Bekanntmachung des Hinweises auf die Patenterteilung: **27.02.2002**
(21) Anmeldenummer: 95929869.6
(22) Anmeldetag: 14.08.1995
(51) Int. Cl.: D06F 39/02

(54) **BEHÄLTNIS ZUR AUFNAHME EINES WÄSCHEBEHANDLUNGSMITTELS**
CONTAINER FOR A LAUNDRY TREATMENT AGENT
RECIPIENT DESTINE A UN AGENT DE TRAITEMENT DU LINGE

(30) Priorität: 22.08.1994 DE 4429774
(43) Veröffentlichungstag der Anmeldung: 11.06.1997
(73) Patentinhaber: Henkel Kommanditgesellschaft auf Aktien, 40191 Düsseldorf (DE)
(72) Erfinder: BERGNER, Rainer, D-40597 Düsseldorf (DE)
(86) Internationale Anmeldenummer: EP9503217
(87) Internationale Veröffentlichungsnummer: WO9606214

(56) Entgegenhaltungen:
- EP-A- 0 328 765
- EP-A- 0 368 680
- EP-A- 0 490 577
- EP-A- 0 574 622

## Beschreibung

Die Erfindung betrifft ein Behältnis zur Aufnahme eines Wäschebehandlungsmittels, insbesondere eines Waschpulvers, zum Einbringen in eine Waschmaschine, wobei während eines Waschvorganges das Wäschebehandlungsmittel aus dem Behältnis in die Waschlauge abgegeben wird, wobei
- das Behältnis eine Behältniswand aufweist, die eine Behältnisseitenwand und einen Behältnisboden aufweist,
- die Behältniswand Vertiefungen aufweist und
- zwischen der Behältnisseitenwand und dem Behältnisboden einen kantenartiger Wandübergang vorgesehen ist.

Ein derartiges Behältnis ist bekannt und wird in der EP-A-0 490 577 beschrieben.

Weitere Behältnisse sind im Stand der Technik bereits in vielfacher Form bekanntgeworden. Dazu wird z. B. auf die französische Offenlegungsschrift 2 570 720, die europäische Patentanmeldung 261 713 und die deutsche Offenlegungsschrift 38 04 665 verwiesen.

Wenn sich auch derartige Behältnisse zum Einbringen eines Wäschebehandlungsmittels, insbesondere von Waschpulver, gegebenenfalls aber auch eines flüssigen Waschmittels, bewährt haben, sind sie verbesserungsfähig im Hinblick auf die Geräusche, welche das Behältnis in der Waschmaschine beim Anschlagen an die Waschtrommel verursacht. In diesem Zusammenhang ist auch bereits vorgeschlagen worden, ein solches Behältnis aus einem textilen Material herzustellen oder mit einem textilen Stoff zu umkleiden. Einerseits sind derartige Behältnisse relativ aufwendig herzustellen, andererseits ist die Abgabe des Waschmittels während des Waschprozesses oder die Akzeptanz bei einem Benutzer nicht immer zufriedenstellend.

Auf der Grundlage des vorstehend beschriebenen Standes der Technik befaßt sich die Erfindung mit dem technischen Problem, bei einem kostengünstig herzustellenden Behältnis der eingangs genannten Art die Geräuschentwicklung während des Waschprozesses zu verringern.

Dieses technische Problem wird bei einem Behältnis der eingangs genannten Art erfindungsgemäß dadurch gelöst,
- daß die Vertiefungen schlitzartig ausgebildet sind,
- daß beide Enden der Vertiefungen innerhalb der Behältniswand angeordnet sind,
- daß mindestens eine Vertiefung den kantenartigen Wandübergang durchsetzt,
- daß die im Behältnisboden angeordneten Vertiefungen an einer Radialen orientiert ausgerichtet sind,
- und daß die in der Behältnisseitenwand angeordneten Vertiefungen vertikal zum aufrecht stehenden Behältnis ausgerichtet sind.

Erfindungsgemäß ist erkannt worden, daß es möglich ist, in einem solchen Behältnis zur Aufnahme von z. B. Waschpulver schlitzartige Vertiefungen einzubringen, ohne daß die Benutzungseigenschaften des Behältnisses leiden. Es ist ohne weiteres möglich, die schlitzartigen Vertiefungen nur in einer solchen Größe bzw. Breite vorzusehen, daß eingefülltes Waschpulver nicht oder praktisch nicht ausläuft. Fertigungstechnisch kann die Schlitzbreite ohne weiteres bis auf 0,2 mm reduziert werden. Speziell für staubfreie Waschmittelgranulate können jedoch auch Schlitzbreiten bis in die Nähe der kleinsten Korndurchmesser gewählt werden. Andererseits ergibt sich sogar eine wünschenswerte Verbesserung der Eigenschaften des Behältnisses dadurch, daß während des Waschvorganges Waschlauge durch die schlitzartigen Vertiefungen auch und zusätzlich zu der üblichen Öffnung in das Behältnis eintreten kann. Wesentlich beim Gegenstand der Erfindung ist, daß ein bei bekannten Behältnissen auftretender Trommeleffekt beim erfindungsgemäßen Behältnis durch die schlitzartigen Vertiefungen unterdrückt wird. Das Schwingungsverhalten des Behältnisses ist grundlegend geändert, so daß der Körperschall sich nicht entwickeln bzw. nicht wesentlich fortpflanzen kann. Ein weiterer Vorteil liegt in den erheblich niedrigeren Herstellungskosten gegenüber Behältnissen mit bzw. aus textilem Material.

In einer vorteilhaften Ausgestaltung der Erfindung ist mindestens eine Vertiefung als durchgängige Durchbrechung der Behältniswand ausgebildet.

In einer weiteren vorteilhaften Ausgestaltung ist mindestens eine Vertiefung durch eine deutliche Verminderung der Wandstärke der ansonsten aber geschlossenen Behältniswand gebildet.

Die schlitzartigen Vertiefungen können in verschiedenen Bereichen des Behältnisses vorgesehen sein. Vorzugsweise ist mindestens eine Vertiefung im Behältnisboden ausgebildet. Zur Geräuschdämpfung ist es besonders bevorzugt, daß mindestens eine Vertiefung ausschließlich im Wandübergang zwischen der Behältnisseitenwand und dem Behältnisboden angeordnet ist.

Das Behältnis besitzt eine Öffnung, durch welche das Wäschebehandlungsmittel, insbesondere das Waschpulver, in das Behältnis eingefüllt werden kann. In diesem Zusammenhang ist es bevorzugt, daß die Öffnung von einem Mündungsrand umgeben ist und daß mindestens eine Vertiefung vor dem Mündungsrand ausläuft.

Eine erhöhte Festigkeit des Behältnisses gegenüber den mechanischen Belastungen beim Waschvorgang wird bei minimalem Materialeinsatz erreicht, wenn der Mündungsrand als ein oberer Randbereich des Behältnisses ausgebildet ist und der Randbereich eine größere Wandstärke als der übrige Bereich der Behältnisseitenwand aufweist, wobei diese Wandstärke 0,8 bis 1,5 mm beträgt, und wenn die Wandstärke des Behältnisbodens von 0,8 bis 1,2 mm beträgt.

Mindestens eine Vertiefung weist weiterhin bevorzugt stumpf auslaufende Enden auf. Zur Verminderung der von scharfkantigen Ecken verursachten Bruchneigung ist es besonders vorteilhaft, wenn die Vertiefung abgerundete Enden aufweist, wobei der Krümmungsradius an den Enden insbesondere die halbe Breite der Vertiefung beträgt.

Weiterhin schlägt die Erfindung vor, daß eine Vertiefung durch Zwischenstege unterbrochen ist, deren Abstände voneinander insbesondere 0,5 bis 5 cm betragen. Die Zwischenstege sind in ihrer Dicke im wesentlichen unbeeinflußte Bereiche der sonstigen Behältniswand. Eine Breite eines Zwischensteges kann etwa der Breite einer schlitzartigen Vertiefung entsprechen oder um ein weniges größer oder kleiner sein. In absoluten Maßen kann dies z. B. eine Breite von 0,1 bis 1 mm sein.

Im einzelnen kann das Behältnis auch einen ovalförmigen Grundriß aufweisen. Ein Behältnis wie es hier in Rede steht, ist im übrigen zunächst, insbesondere in der schalen- bzw. kugelartigen Form, einteilig herstellbar. Es ist jedoch auch möglich, ein solches Behältnis zweiteilig herzustellen, wobei die Teilungsebene durch eine senkrecht zur Öffnungsebene und die Öffnung etwa mittig durchsetzende Ebene gegeben ist. Besonders bevorzugt ist dies im Zusammenhang mit einem Behältnis, das den angesprochenen ovalförmigen Grundriß aufweist. Hierbei ist der Vorteil gegeben, daß eine z. B. im Spritzgußverfahren hergestellte Halbschale bis zur Trennebene hin mit Vertiefungen in einer ausreichend dichten Anordnung versehen werden kann. Die beiden Halbschalen werden durch Rastelemente oder mittels Verkleben oder Verschweißen miteinander verbunden. Die beiden Halbschalen können herstellungsseitig auch bereits durch ein Filmscharnier verbunden sein. Auch die ungeteilten Behältnisse können bevorzugt im Spritzgußverfahren hergestellt sein.

Ein hochtransparentes Behältnis, das auch bei Belastungen durch Waschtemperaturen von 95 °C in Anwesenheit von Tensiden über mindestens 100 Waschzyklen beständig ist, besteht vorzugsweise aus einem Block-Co-Polypropylen.

Die im Rahmen dieser Erfindung angesprochenen schlitzartigen Vertiefungen können auch so ausgestaltet sein, daß sie keine eigentlichen Durchbrechungen im Sinne einer Durchgangsöffnung sind. Sie können beispielsweise durch einen dünnen Film, beispielsweise mit der Dicke eines Filmgelenkes, verschlossen sein. Wesentlich ist eine deutliche Verminderung der Wandstärke im Bereich der Vertiefung gegenüber der unbeeinflußten Wandstärke und eine hierdurch erzielte Schallwellenschwächung oder Schallwellenunterbrechung.

Die Erfindung betrifft außerdem die Verwendung eines Behältnisses der erfindungsgemäßen Art zur Aufnahme eines, insbesondere pulverförmigen, Wäschebehandlungsmittels zum Einbringen in eine Waschmaschine, wobei während eines Waschvorganges das Wäschebehandlungsmittel aus dem Behältnis in die Waschlauge abgegeben wird.

Nachstehend ist die Erfindung des weiteren anhand von Zeichnungen erläutert, die jedoch lediglich Ausführungsbeispiele darstellen. Hierbei zeigen
- Figur 1: eine perspektivische Darstellung eines Behältnisses mit Vertiefungen nach einer ersten Ausführungsform,
- Figur 2: eine Seitenansicht des Behältnisses gemäß Fig. 1,
- Figur 3: eine Draufsicht auf das Behältnis gemäß Fig. 1,
- Figur 4: eine Unteransicht des Behältnisses gemäß Fig. 1,
- Figur 5: einen Schnitt durch das Behältnis gemäß Fig. 1 entlang der Linie V-V in Fig. 3,
- Figur 6: eine perspektivische Darstellung einer zweiten Ausführungsform des Behältnisses,
- Figur 7: eine Draufsicht auf das Behältnis gemäß Fig. 6,
- Figur 8: eine Darstellung gemäß Fig. 7 mit noch nicht zusammengesetzten Behältnishälften,
- Figur 9: eine Detaildarstellung einer alternativen Vertiefungsausbildung,
- Figur 10: eine auszugsweise Darstellung einer Behältniswand mit Vertiefungen mit Zwischenstegen,
- Figur 11: einen Längsschnitt durch ein Behältnis nach einer dritten, besonders bevorzugten Ausführungsform,
- Figur 12: die Ansicht X nach Figur 11,
- Figur 13: eine Draufsicht auf das Behältnis nach Figur 11,
- Figur 14: einen Längsschnitt durch den oberen Bereich des Behältnisses nach Figur 11 und
- Figur 15: eine Seitenansicht dieses Behältnisses.

Dargestellt und beschrieben ist ein Behältnis 1 zur Aufnahme eines Wäschebehandlungsmittels, insbesondere eines Waschpulvers 3. Es ist jedoch auch möglich, ein Flüssigwaschmittel in ein solches Behältnis 1 einzufüllen, insbesondere ein Flüssigwaschmittel hoher Viskosität. Ein solches Behältnis 1 wird nach Einfüllen des Wäschebehandlungsmittels in die Waschmaschine eingestellt, wobei im Zuge eines Waschvorganges das Wäschebehandlungsmittel aus dem Behältnis 1 in die Waschlauge abgegeben wird. Das Wasser bzw. die Waschlauge kann durch die Öffnung 2 in das Behältnis 1 eindringen und das darin befindliche Waschpulver 3 auflösen und ausspülen.

Das dargestellte Behältnis ist insgesamt becherförmig gestaltet, mit einem eingezogenen oberen Randbereich 4, der in einen Mündungsrand 5 ausläuft. Im einzelnen ist der Behältnisboden mit einem kreisförmigen Grundriß ausgebildet. Die Behältnisseitenwand ist zylindrisch mit im Querschnitt gerundeten Übergängen zum Mündungsrand 5 bzw. zum Behältnisboden 7. Die Übergänge können halbrund oder viertelkreisförmig sein. Wesentlich ist, daß eine Einziehung, welche in der Fig. 1 durch das Maß e verdeutlicht ist, des Mündungsrandes 5 gegenüber einer Behältnisseitenwand 6 relativ klein gewählt ist. Bezüglich des Durchmessers im zylindrischen Bereich der Behältnisseitenwände 6 kann das Maß e beispielsweise etwa 5 % betragen.

Wesentlich ist, daß sowohl in der Behältnisseitenwand 6 wie auch in dem Behältnisboden 7 schlitzartige Vertiefungen 8 ausgebildet sind. Die schlitzartigen Vertiefungen 8 sind in der Behältnisseitenwand 6 vertikal orientiert, während sie in dem Behältnisboden 7 radial orientiert sind. Einzelne Vertiefungen 8, wie insbesondere die Vertiefungen 8' und 8" in Fig. 2, durchsetzen einen Wandübergang, beim Ausführungsbeipiel zwischen der Behältnisseitenwand 6 und dem Behältnisboden 7. Die Vertiefungen 8' und 8'' wechseln beim Durchsetzen des Wandüberganges auch ihre Ausrichtung. Von einer zunächst an einer Radialen orientierten Ausrichtung im Behältnisboden 7 wechseln sie zur vertikalen Ausrichtung in der Seitenwand 6.

Die schlitzartigen Vertiefungen 8 laufen im übrigen beidendig, an einem ersten Ende 9 und einem zweiten Ende 10, in der Behältniswand 6 bzw. 7 aus bzw. beginnen dort. Sie laufen nicht bis zu einer Mündungskante 11. Vielmehr bleibt auch der gesamte Mündungsrand 5 undurchsetzt. Es ist bevorzugt, daß die Enden 9 bzw. 10 stumpf auslaufend ausgebildet sind. Beispielsweise können sie gerundet sein.

Aus der Draufsicht gemäß Fig. 3 ist zu erkennen, daß die in dem Behältnisboden 7 ausgebildeten schlitzartigen Vertiefungen 8 alle erst mit einem Abstand a zum Mittelpunkt des Behältnisbodens beginnen. Weiter sind beim Ausführungsbeispiel die Enden 9, 9'' usw. der schlitzartigen Vertiefungen 8 im Behältnisboden 7 an einer Kreislinie 12 orientiert.

Weiter ist auch von Bedeutung, wie insbesondere auch den Fig. 4 und 5 zu entnehmen ist, daß die schlitzartigen Vertiefungen 8 überlappend zueinander angeordnet sind. Eine in der Behältnisseitenwand ausgebildete schlitzartige Vertiefung 8''' läuft bspw. bis zu dem Endpunkt 9''' in Fig. 4, während überlappend hierzu die vom Behältnisboden 7 ausgehende schlitzartige Vertiefung 8'''' verläuft. Wesentlich ist, daß der Überlappungsbereich im Bereich des Wandübergangs ausgebildet ist.

In der Darstellung der Fig. 10 ist angedeutet, daß eine schlitzartige Vertiefung 8 ihrerseits durch Querstege 20 hinsichtlich ihrer Längserstreckung unterbrochen sein kann. Die Querstege 20 wirken sich vorteilhaft im Hinblick auf eine weiterhin erwünschte Gesamtstabilität des Behältnisses 1, 1' aus. Die Breite der Querstege 20 kann beispielsweise an einer Breite der schlitzartigen Vertiefungen 8 orientiert sein und in absoluten Maßen sich zwischen 0,1 und 1,0 mm etwa bewegen. Der Abstand der Querstege 20 einer Vertiefung beträgt vorzugsweise 0,5 bis 5 cm.

Das Behältnis 1' gemäß Fig. 6 hat einen ovalförmigen Grundriß. Weiter ist das Behältnis 1' aus zwei Halbschalen 13, 14 zusammengesetzt. Eine Teilungsebene verläuft im wesentlichen vertikal und durchsetzt eine Öffnungsebene etwa mittig. Beim Ausführungsbeispiel ist die Teilungsebene in Längsrichtung des ovalförmigen Grundrisses orientiert.

Im übrigen verlaufen die schlitzartigen Vertiefungen 8 auch bei dieser Ausführungsform wie grundsätzlich bereits vorstehend beschrieben. Wesentlich ist, daß die Vertiefungen 8 bis zur Trennebene der Halbschalen 13, 14 laufen können, d. h. geöffnet in der Trennebene auslaufen können. Eine ausreichend dichte Anordnung ist vorteilhaft.

Aus den Fig. 7 und 8 ist ersichtlich, daß die beiden Halbschalen 13 und 14 über Rastelemente 15, 16 und Rastausnehmungen 17, 18 miteinander rastverbindbar sind. Abweichend hiervon kann auch - gegebenenfalls zusätzlich - eine Filmgelenkverbindung zwischen den beiden Halbschalen von vornherein vorgesehen sein. Auch können die Halbschalen miteinander verklebt oder verschweißt sein.

Aus der Darstellung der Fig. 9 ist ersichtlich, daß die Vertiefungen 8 auch verschlossen sein können durch eine filmgelenkartige (hinsichtlich der Dicke) Verbindung 19. Eine Vertiefung 8 ist hierbei lediglich durch eine deutliche Verminderung der Wandstärke s der ansonsten aber geschlossenen Behältniswand gebildet. Die Wandstärke s der Behältniswand besitzt hierbei im Bereich einer Vertiefung 8 eine Dicke beispielsweise entsprechend einem Kunststoff-Filmgelenk. Während die Wandstärke s beispielsweise 1 oder 1,5 mm ist, ist eine Dicke d der Verbindung 19 beispielsweise 0,01 mm bis 0,1 mm. Die Schlitzbreite b kann bevorzugt zwischen 0,2 und 0,6 mm liegen. Dies trifft auch auf die schlitzartigen Vertiefungen 8, wie sie weiter vorne beschrieben sind, also mit vollständiger Durchbrechung, zu.

Die Figuren 11 bis 15 zeigen eine dritte Ausführungsform des erfindungsgemäßen Behältnisses. Hier wie auch in den übrigen Zeichnungen haben gleiche Bezugszeichen die gleiche Bedeutung und werden gegebenenfalls nur einmal genannt. Wie insbesondere aus Figur 11 hervorgeht, handelt es sich um ein Behältnis mit einer zylindersymmetrischen Form. Der nach oben sich konisch öffnende untere Bereich des Behältnisses geht in einen ringförmigen oberen Randbereich 4 über, der sich nach oben hin wieder leicht verengt. Sämtliche Übergänge in diesem oberen Randbereich sind abgerundet, wie Figur 14 deutlich zeigt. Deutlich erkennbar ist außerdem der zum Zwecke der Stabilisierung gegenüber dem Wandbereich der Behältnisseitenwand 6 verstärkte Randbereich 4.

Bei der Herstellung des Behältnisses werden der untere Bereich des Behältnisses mit dem unteren Randbereich zum einen und der obere Randbereich zum anderen in einem Kunststoffspritzverfahren hergestellt und dann entlang der Trennlinie 20 (Figur 15) miteinander verschweißt.

Die sich konisch nach oben öffnende Seitenwand des Behältnisses nach diesem Ausführungsbeispiel ermöglicht das Stapeln dieser Becher.

Ein weiterer Vorteil dieses Behältnisses liegt darin, daß die Vertiefungen, in diesem Fall in Form von Schlitzen, ausschließlich im Übergang vom Behältnisboden 7 zur Behältnisseitenwand 6 angebracht sind. Versuche haben gezeigt, daß allein diese Vertiefungen ausreichen, um die gewünschte Geräuscharmut zu erzielen. Weiterhin sind die Abrundungen der Enden der Vertiefungen besonders vorteilhaft. Ein derartig abgerundetes Ende ist in der Vergrößerung zu Figur 11 besonders deutlich zu erkennen. Der Krümmungsradius ist hier gleich der Hälfte der Breite der Vertiefung. Auch die äußere Längskante der Vertiefungen ist abgerundet, wie es in Figur 12 dargestellt ist.

Die Abrundungen mindern die Bruchneigung, die von scharfen Ecken und Kanten ausgehen können und verringern auch die Verletzungsgefahr an solchen scharfkantigen Rändern und Ecken.

Zum Erleichtern der Dosierung ist an der Außenseite des Behältnisses eine Maßeinteilung angebracht (Figur 15).

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen.

## Patentansprüche

1. Behältnis (1) zur Aufnahme eines Wäschebehandlungsmittels, insbesondere eines Waschpulvers (3), zum Einbringen in eine Waschmaschine, wobei während eines Waschvorganges das Wäschebehandlungsmittel aus dem Behältnis (1) in die Waschlauge abgegeben wird, wobei
- das Behältnis (1) eine Behältniswand (6, 7) aufweist, die eine Behältnisseitenwand (6) und einen Behältnisboden (7) aufweist,
- die Behältniswand (6, 7) Vertiefungen (8) aufweist und
- zwischen der Behältnisseitenwand (6) und dem Behältnisboden (7) ein kantenartiger Wandübergang vorgesehen ist,
**dadurch gekennzeichnet,**
- **daß** die Vertiefungen (8) schlitzartig ausgebildet sind,
- **daß** beide Enden (9, 10) der Vertiefungen (8) innerhalb der Behältniswand (6, 7) angeordnet sind,
- **daß** mindestens eine Vertiefung (8) den kantenartigen Wandübergang durchsetzt,
- **daß** die im Behältnisboden (7) angeordneten Vertiefungen (8) an einer Radialen orientiert ausgerichtet sind,
- und **daß** die in der Behältnisseitenwand (6) angeordneten Vertiefungen (8) vertikal zum aufrecht stehenden Behältnis (1) ausgerichtet sind.

2. Behältnis nach Anspruch 1,
**dadurch gekennzeichnet,**
**daß** mindestens eine Vertiefung (8) als durchgängige Durchbrechung der Behältniswand (6, 7) ausgebildet ist.

3. Behältnis nach Anspruch 1 oder 2,
**dadurch gekennzeichnet,**
**daß** mindestens eine Vertiefung (8) durch eine deutliche Verminderung der Wandstärke (s) der ansonsten aber geschlossenen Behältniswand (6, 7) gebildet ist.

4. Behältnis nach einem der vorhergehenden Ansprüche,
**dadurch gekennzeichnet,**
**daß** mindestens eine Vertiefung (8) im Behältnisboden (7) ausgebildet ist.

5. Behältnis nach einem der vorhergehenden Ansprüche,
**dadurch gekennzeichnet,**
**daß** mindestens eine Vertiefung (8) ausschließlich im Wandübergang zwischen der Behältnisseitenwand (6) und dem Behältnisboden (7) angeordnet ist.

6. Behältnis nach einem der vorhergehenden Ansprüche,
**dadurch gekennzeichnet,**
**daß** das Behältnis (1) eine Öffnung zum Einfüllen des Wäschebehandlungsmittels aufweist, daß die Öffnung von einem Mündungsrand (5) umgeben ist und daß mindestens eine Vertiefung (8) vor dem Mündungsrand (5) ausläuft.

7. Behältnis nach Anspruch 6,
**dadurch gekennzeichnet,**
**daß** der Mündungsrand (5) als ein oberer Randbereich (4) des Behältnisses (1) ausgebildet ist und der Randbereich (4) eine größere Wandstärke als der übrige Bereich der Behältnisseitenwand (6) aufweist, wobei diese Wandstärke 0,8 bis 1,5 mm beträgt.

8. Behältnis nach einem der vorhergehenden Ansprüche,
**gekennzeichnet durch**
eine Wandstärke des Behältnisbodens (7) von 0,8 bis 1,2 mm.

9. Behältnis nach einem der vorhergehenden Ansprüche,
**dadurch gekennzeichnet,**
**daß** mindestens eine Vertiefung (8) stumpf auslaufende Enden (9, 10) aufweist.

10. Behältnis nach Anspruch 9,
**dadurch gekennzeichnet,**
**daß** die Vertiefung (8) abgerundete Enden aufweist, wobei der Krümmungsradius an den Enden insbesondere die halbe Breite der Vertiefung beträgt.

11. Behältnis nach einem der vorhergehenden Ansprüche,
**dadurch gekennzeichnet,**
**daß** mindestens eine Vertiefung (8) durch Zwischenstege (20) unterbrochen ist, deren Abstände voneinander insbesondere 0,5 bis 5 cm betragen.

12. Behältnis nach einem der vorhergehenden Ansprüche,
**dadurch gekennzeichnet,**
**daß** das Behältnis (1') einen ovalförmigen Grundriß aufweist.

13. Behältnis nach einem der vorhergehenden Ansprüche,
**dadurch gekennzeichnet,**
**daß** das Behältnis (1') zweigeteilt ausgebildet ist.

14. Behältnis nach einem der vorhergehenden Ansprüche,
**dadurch gekennzeichnet,**
**daß** das Behältnis (1, 1') im Kunststoffspritzverfahren hergestellt ist.

15. Behältnis nach einem der vorhergehenden Ansprüche,
**dadurch gekennzeichnet,**
**daß** das Behältnis aus einem Block-Co-Polypropylen besteht.

16. Verwendung eines Behältnisses (1) nach einem der vorhergehenden Ansprüche zur Aufnahme eines, insbesondere pulverförmigen, Wäschebehandlungsmittels (3) zum Einbringen in eine Waschmaschine, wobei während eines Waschvorganges das Wäschebehandlungsmittel (3) aus dem Behältnis (1) in die Waschlauge abgegeben wird.

## Claims

1. Container (1) for receiving a laundry treatment agent, particularly a washing power (3), for introduction into a washing machine, wherein during a washing process the laundry treatment agent is delivered from the container (1) into the washing solution, wherein
- the container (1) has a container wall (6, 7) which comprises a container side wall (6) and a container base (7),
- the container wall (6, 7) has depressions (8) and
- an edgelike wall transition is provided between the container side wall (6) and the container base (7),
**characterised in that**
- the depressions (8) are formed to be slot-shaped,
- the two ends (9, 10) of the depressions (8) are arranged within the container wall (6, 7),
- at least one depression (8) crosses the edgelike wall transition,
- the depressions (8) arranged in the container base (7) are aligned to be oriented on radials and
- the depressions (8) arranged in the container side wall (6) are aligned vertically relative to the upright container (1).

2. Container according to claim 1, **characterised in that** at least one depression (8) is formed as a piercing through of the container wall (6, 7).

3. Container according to claim 1 or 2, **characterised in that** at least one depression (8) is formed by a significant reduction in the wall thickness or thicknesses of the container wall (6, 7) which is, however, otherwise closed.

4. Container according to one of the preceding claims, **characterised in that** at least one depression (8) is formed in the container base (7).

5. Container according to one of the preceding claims, **characterised in that** at least one depression (8) is arranged exclusively in the wall transition between the container side wall (6) and the container base (7).

6. Container according to one of the preceding claims, **characterised in that** the container (1) has an opening for adding the laundry treatment agent, the opening is surrounded by a mouth edge (5) and the at least one depression (5) comes to a stop in front of the mouth edge (5).

7. Container according to claim 6, **characterised in that** the mouth edge (5) is formed as an upper edge region (4) of the container (1) and the edge region (4) has a greater wall thickness than the remaining region of the container side wall (6), wherein this wall thickness amounts to 0.8 to 1.5 mm.

8. Container according to one of the preceding claims, **characterised by** a wall thickness of the container base (7) of 0.8 to 1.2 mm.

9. Container according to one of the preceding claims, **characterised in that** at least one depression (8) has ends (9, 10) coming to a stop in blunt manner.

10. Container according to claim 9, **characterised in that** the depression (8) has rounded ends, wherein the radius of curvature at the ends amounts to, in particular, half the width of the depression.

11. Container according to one of the preceding claims, **characterised in that** at least one depression (8) is interrupted by intermediate webs (20), the mutual spacings of which amount to 0.5 to 5 cm.

12. Container according to one of the preceding claims, **characterised in that** the container (1') has an oval-shaped plan.

13. Container according to one of the preceding claims, **characterised in that** the container (1') is of two-part construction.

14. Container according to one of the preceding claims, **characterised in that** the container (1, 1') is produced in a synthetic material injection moulding process.

15. Container according to one of the preceding claims, **characterised in that** the container consists of block-co-polypropylene.

16. Use of a container (1) according to the one of the preceding claims for receiving a laundry treatment agent (3), which is in particular of powder form, for introduction into a washing machine, wherein the laundry treatment agent (3) is delivered from the container (1) into the washing solution during a washing process.

## Revendications

1. Récipient (1) pour accueillir un produit de traitement du linge, en particulier une poudre à lessiver (3), à introduire dans un lave-linge, le produit de traitement du linge étant dégagé du récipient (1) dans la lessive pendant un processus de lavage,
le récipient (1) présentant une paroi de récipient (6, 7) qui possède une paroi latérale de récipient (6) et un fond de récipient (7),
la paroi de récipient (6, 7) présentant des renfoncements (8) et
une transition entre parois en forme d'arête étant prévue entre la paroi latérale de récipient (6) et le fond de récipient (7),
**caractérisé en ce que**
les renfoncements (8) sont réalisés en forme de fentes,
les deux extrémités (9, 10) des renfoncements (8) sont disposées à l'intérieur de la paroi de récipient (6, 7),
au moins un renfoncement (8) traverse la transition entre parois en forme d'arête,
les renfoncements (8) disposés dans le fond de récipient (7) sont orientés suivant des rayons,
et **en ce que** les renfoncements (8) disposés dans la paroi latérale de récipient (6) sont orientés verticalement par rapport au récipient (1) mis debout.

2. Récipient suivant la revendication 1, **caractérisé en ce qu'**au moins un renfoncement (8) est formé comme traversée continue de la paroi de récipient (6, 7).

3. Récipient suivant la revendication 1 ou 2, **caractérisé en ce qu'**au moins un renfoncement (8) est formé par une diminution nette de l'épaisseur de paroi (s) de la paroi de récipient (6, 7) pour le reste fermée.

4. Récipient suivant l'une des revendications précédentes, **caractérisé en ce qu'**au moins un renfoncement (8) est formé dans le fond de récipient (7).

5. Récipient suivant l'une des revendications précédentes, **caractérisé en ce qu'**au moins un renfoncement (8) est disposé exclusivement dans la transition entre parois située entre la paroi latérale de récipient (6) et le fond de récipient (7).

6. Récipient suivant l'une des revendications précédentes, **caractérisé en ce que** le récipient (1) présente une ouverture de remplissage du produit de traitement du linge, **en ce que** l'ouverture est entourée d'un bord d'embouchure (5) et **en ce qu'**au moins un renfoncement (8) débouche devant le bord d'embouchure (5).

7. Récipient suivant la revendication 6, **caractérisé en ce que** le bord d'embouchure (5) est formé comme une zone de bordure supérieure (4) du récipient (1) et la zone de bordure (4) présente une épaisseur de paroi plus grande que le reste de la paroi latérale de récipient (6), cette épaisseur de paroi étant de 0,8 à 1,5 mm.

8. Récipient suivant l'une des revendications précédentes, **caractérisé par** une épaisseur de paroi du fond de récipient (7) de 0,8 à 1,2 mm.

9. Récipient suivant l'une des revendications précédentes, **caractérisé en ce qu'**au moins un renfoncement (8) présente des extrémités (9, 10) émoussées.

10. Récipient suivant la revendication 9, **caractérisé en ce que** le renfoncement (8) présente des extrémités arrondies, le rayon de courbure aux extrémités valant en particulier la demi-largeur du renfoncement.

11. Récipient suivant l'une des revendications précédentes, **caractérisé en ce qu'**au moins un renfoncement (8) est interrompu par des nervures intermédiaires (20), dont l'écartement mutuel est en particulier de 0,5 à 5 cm.

12. Récipient suivant l'une des revendications précédentes, **caractérisé en ce que** le récipient (1') présente un tracé ovale.

13. Récipient suivant l'une des revendications précédentes, **caractérisé en ce que** le récipient (1') est formé en deux parties.

14. Récipient suivant l'une des revendications précédentes, **caractérisé en ce que** le récipient (1, 1') est fabriqué par moulage par injection de matière plastique.

15. Récipient suivant l'une des revendications précédentes, **caractérisé en ce que** le récipient est constitué de polypropylène obtenu par copolymérisation par blocs.

16. Utilisation d'un récipient (1) suivant l'une des revendications précédente pour accueillir un produit de traitement du linge(3), en particulier un produit pulvérulent, à introduire dans un lave-linge, le produit de traitement du linge (3) étant dégagé du récipient (1) dans la lessive pendant un processus de lavage,
